# FASCICULE DE BREVET EUROPEEN

(11) **EP 3 564 453 B1**
(45) Date de publication et mention de la délivrance du brevet: **06.01.2021**
(21) Numéro de dépôt: 19164879.9
(22) Date de dépôt: 25.03.2019
(51) Int. Cl.: E03F 1/00, E02D 31/02, E03F 5/10

(54) **ÉLÉMENT UNITAIRE TRIDIMENSIONNEL DESTINÉ À COMBLER UN BASSIN ENTERRÉ DE RÉTENTION DES EAUX DE PLUIE**
3D-EINHEIT ZUM AUFFÜLLEN EINES UNTERIRDISCHEN REGENWASSER-RÜCKHALTEBECKENS
THREE-DIMENSIONAL UNIT FOR FILLING AN UNDERGROUND RAINWATER RETAINING BASIN

(30) Priorité: 03.05.2018 FR 1853834
(43) Date de publication de la demande: 06.11.2019
(73) Titulaire: Rehau Tube Sarl, 18570 La Chapelle Saint-Ursin (FR)
(72) Inventeur: PENNERATH, Eddy, 57450 HENRIVILLE (FR)
(74) Mandataire: Merckling, Norbert

(56) Documents cités:
- WO-A1-2009/055919
- WO-A2-02/40784
- CN-A- 102 733 448
- GB-A- 2 483 549
- US-A1- 2005 098 908

## Description

### Domaine technique

La présente invention se rapporte à un élément unitaire tridimensionnel destiné à combler un bassin enterré d'infiltration, de rétention et/ou de stockage des eaux de pluie.

L'invention concerne plus particulièrement un élément unitaire tridimensionnel sphérique formé d'éléments en matière plastique qui peuvent être préassemblés en usine ou assemblés sur site.

### Etat de la technique

Lors de la construction d'ouvrages tels que des parkings ou des zones industrielles, certaines réglementations imposent la construction d'un bassin enterré d'infiltration, de rétention et/ou de stockage des eaux de pluie dans le sol où sont prévus lesdits ouvrages.

Ces bassins sont habituellement sous la forme d'installations alvéolaires prévues dans une fosse creusée sous l'ouvrage et comportant un grand volume vide prévu pour l'infiltration, la rétention et le stockage des eaux de pluie. Ces installations alvéolaires sont suffisamment robustes mécaniquement pour supporter le poids de la masse de terre située au-dessus d'elles ainsi que pour supporter le poids de l'ouvrage qui est prévu en surface.

Le déposant commercialise déjà une structure tridimensionnelle intitulée RAUSIKKO BOX prévue pour la rétention et la restitution des eaux de pluie soit par infiltration ou débit limité ou régulé. Cette solution consiste à utiliser des plateformes en matière plastique empilables pour leur transport, et qui sont assemblées entres elles afin de former un volume comportant de nombreux espaces creux. Il s'agit avantageusement d'un système qui peut être mis en œuvre de façon flexible et pérenne dans toutes les configurations imaginables. Ces modules auto-fixants permettent de répondre à toutes les contraintes de chantier : grande modularité, résistance mécanique élevée et exploitation facilitée du système. Les plateformes connues en matière plastique sont très encombrantes pour leur transport, et ce malgré leur caractère empilable. Le temps de montage nécessaire pour assembler ces plateformes est également peu avantageux. Enfin, le montage de la structure tridimensionnelle RAUSIKKO BOX nécessite une surface parfaitement plane pour sa pose, ce qui se traduit par des travaux de terrassement longs et coûteux.

Par la demande US 2005/098908 A1 au nom de HONNELL MARVIN on connait un élément unitaire tridimensionnel sphérique destiné à former une structure de garnissage dans une colonne de réaction chimique, dont le but est d'augmenter la surface de contact entre la phase liquide et la phase gazeuse dans ladite colonne, alors que le but de l'invention est de former une masse poreuse en vue de constituer un bassin d'infiltration. Le document US 2005/098908 A1 concerne donc un même domaine technique très éloigné de celui de l'invention et doit répondre à des problèmes techniques différents.

### Description de l'invention

L'objet de la présente invention vise par conséquent à pallier les inconvénients de l'art antérieur en proposant un nouvel élément unitaire tridimensionnel destiné à combler un bassin de rétention des eaux de pluie.

Les objets assignés à l'invention sont atteints à l'aide d'un élément unitaire tridimensionnel, destiné à former une masse poreuse en vue de constituer un bassin d'infiltration, de rétention et/ou de stockage des eaux de pluie par l'amoncellement en vrac de plusieurs éléments unitaires tridimensionnels, selon la revendication indépendante 1.

Etant de forme sphérique, l'élément unitaire tridimensionnel de l'invention peut être versé en vrac dans un bassin creusé afin de former une masse poreuse en vue de constituer un bassin d'infiltration, de rétention et/ou de stockage des eaux de pluie. Ainsi, il n'est pas nécessaire que le bassin présente un fond plat et sa forme peut être quelconque, car la masse d'éléments unitaires tridimensionnels de l'invention s'adapte d'elle-même à la forme dudit bassin.

Formé de deux demi-sphères creuses assemblées par l'intermédiaire d'une pièce de fixation circulaire intercalée entre les deux demi-sphères, chaque élément unitaire tridimensionnel peut être transporté à l'état dissocié pour réduire son encombrement. Il peut aussi être assemblé en usine et transporté assemblé afin de pouvoir être rapidement et simplement déversé en vrac sur site.

La pièce de fixation renforce avantageusement la rigidité de l'ensemble de l'élément unitaire tridimensionnel.

Présentant une structure poreuse et très ouverte, l'ensemble de l'élément unitaire tridimensionnel de l'invention est très léger et permet de créer un volume vide important destiné à l'infiltration, la rétention et/ou le stockage des eaux de pluie.

Selon un exemple de mise en œuvre de l'invention, chaque demi-sphère comporte un cône central creux comportant une base de plus grand diamètre à partir de laquelle s'étend une partie distale effilée, ledit cône se prolongeant vers l'intérieur de la demi-sphère de telle sorte que lorsque les deux demi-sphères sont assemblées avec la pièce de fixation, les parties distales effilées de chacun des deux cônes se trouvent en appui, soit en contact mutuel, soit contre la pièce de fixation, sensiblement au centre de l'élément unitaire tridimensionnel.

Ces cônes centraux renforcent avantageusement la résistance à la compression de l'ensemble de l'élément unitaire tridimensionnel de l'invention dans l'axe des cônes.

Selon un autre exemple de mise en œuvre de l'invention, le cône central de chaque demi-sphère est d'une seule pièce avec celle-ci, ainsi chaque demi-sphère de l'invention peut être fabriquée par moulage avec son cône central.

Selon un exemple supplémentaire de mise en œuvre de l'invention, chaque demi-sphère comporte une pièce annulaire sur le pourtour délimitant sa face ouverte, cette pièce annulaire étant d'une seule pièce avec la demi-sphère.

Cette pièce annulaire est avantageusement utile à l'assemblage des deux demi-sphères creuses et renforce la résistance à la compression de l'ensemble de l'élément unitaire tridimensionnel de l'invention dans le plan de la pièce de fixation.

Selon un exemple de mise en œuvre de l'invention, le cône de chaque demi-sphère est solidarisé à la pièce annulaire par des nervures de renfort qui s'étendent radialement à partir du cône central. Ces nervures de renfort renforcent la résistance globale de chaque demi-sphère tout en permettant à chaque demi-sphère de présenter de nombreuses ouvertures traversantes.

Selon un exemple supplémentaire de mise en œuvre de l'invention, la surface externe totale des ouvertures traversantes des deux demi-sphères creuses représente plus de 50%, préférentiellement plus de 70% et plus préférentiellement plus de 90% de la surface externe globale de l'élément unitaire tridimensionnel. Ainsi, tout en offrant une grande résistance à la compression, chaque élément unitaire sphérique est très léger et laisse facilement passer l'eau à travers sa structure.

Selon un exemple de mise en œuvre de l'invention, les deux demi-sphères et la pièce de fixation sont assemblées par clipsage, ce qui permet de les assembler rapidement et facilement.

Selon un autre exemple de mise en œuvre de l'invention, la pièce de fixation comprend au moins deux paires d'ergots de clipsage sur son pourtour externe, chaque paire d'ergots de clipsage étant prévue pour enserrer les pièces annulaires des demi-sphères lorsque celles-ci sont mutuellement assemblées avec la pièce de fixation. Ce type de clipsage permet avantageusement d'éviter que les demi-sphères se désolidarisent accidentellement de la pièce de fixation.

Selon un exemple supplémentaire de mise en œuvre de l'invention, le diamètre externe de la pièce de fixation est sensiblement égal au diamètre interne de la pièce annulaire de chaque demi-sphère. Ainsi, la pièce de fixation se trouve à l'intérieur de la sphère formée par l'assemblage de deux demi-sphères et la présence de la pièce de fixation contre le diamètre interne des demi-sphères renforce encore la résistance à la compression de celles-ci.

Selon un exemple de mise en œuvre de l'invention, la pièce de fixation comprend une pièce centrale solidarisée au pourtour externe par des structures radiales de renfort qui s'étendent radialement à partir de ladite pièce centrale.

Selon un autre exemple de mise en œuvre de l'invention, la pièce centrale, le pourtour externe et les structures radiales de renfort de la pièce de fixation sont d'une seule pièce, ce qui permet de fabriquer chaque pièce de fixation avec sa pièce centrale, son pourtour externe et ses structures radiales de renfort par moulage.

Selon un exemple supplémentaire de mise en œuvre de l'invention, la pièce centrale est une bague de centrage dont la partie creuse est prévue pour loger et centrer les parties distales effilées de chacun des deux cônes. Ainsi, l'extrémité en pointe de chaque cône est centrée et maintenue par la bague de centrage, ce qui évite la déformation de l'élément unitaire tridimensionnel de l'invention.

Selon un exemple de mise en œuvre de l'invention, les deux demi-sphères et la pièce de fixation sont en matière plastique, qui est une matière adaptée à l'enfouissement et au contact prolongé avec l'eau, tout en offrant une solidité suffisante pour un coût et un poids réduits.

Selon un autre exemple de mise en œuvre de l'invention, les deux demi-sphères sont identiques, ce qui réduit considérablement les coûts de fabrication de l'élément unitaire tridimensionnel de l'invention. En outre, cela permet d'empiler les demi-sphères l'une dans l'autre, ce qui réduit considérablement leur encombrement.

Selon un exemple supplémentaire de mise en œuvre de l'invention, la pièce de fixation présente des ouvertures traversantes, ce qui permet de l'alléger et de laisser passer l'eau.

Les objets assignés à l'invention sont également atteints à l'aide d'un procédé de création d'un bassin d'infiltration, de rétention et/ou de stockage des eaux de pluie, selon la revendication 15.

Ce procédé est notamment avantageux en ce qu'il permet de créer un bassin d'infiltration, de rétention et/ou de stockage des eaux de pluie de manière simple et rapide, sans nécessiter de longs travaux de terrassement.

Les autres avantages de la présente invention sont particulièrement nombreux.

Ainsi, les éléments unitaires tridimensionnels de l'invention peuvent être fabriqués dans une matière plastique recyclée, ce qui présente des avantages en matière de coût et de développement durable.

Avec les éléments unitaires tridimensionnels de l'invention il est possible de remplir la totalité de la fosse y compris jusqu'à la surface latérale brute, alors qu'avec les solutions antérieures, notamment avec la structure tridimensionnelle RAUSIKKO BOX il est nécessaire de remblayer le volume qui se situe autour du système. En outre, avec la structure tridimensionnelle RAUSIKKO BOX il est nécessaire de creuser une fosse de plus grandes dimensions afin de laisser un espace libre périphérique permettant aux engins de chantier de niveler correctement le niveau du fond, alors qu'avec les éléments unitaires tridimensionnels de l'invention tout le volume creusé (i.e. la « fosse brute ») peut être utilisé en tant que volume utile pour un bassin, ce qui limite considérablement les travaux de terrassement nécessaires brute.

Il est avantageusement possible de combiner les éléments unitaires tridimensionnels de l'invention avec d'autres structures, par exemple des conduites d'eau, des tubes de canalisation, des câbles électriques, des regards, etc. Ces structures sont ensuite simplement recouvertes par les éléments unitaires tridimensionnels de l'invention en les déversant dessus sans précaution particulière.

Enfin, on notera que les éléments unitaires tridimensionnels de l'invention permettent également de stabiliser les parois latérales du bassin enterré d'infiltration, de rétention et/ou de stockage des eaux de pluie dans lequel elles sont déversées.

### Brève description des dessins

D'autres caractéristiques et avantages de la présente invention apparaîtront plus clairement à la lecture de la description qui va suivre, faite en référence aux dessins annexés, donnés à titre d'exemples non limitatifs, dans lesquels :
- la figure 1 est une vue en perspective d'un élément unitaire tridimensionnel selon l'invention représenté à l'état assemblé ;
- la figure 2 est une vue en perspective d'un élément unitaire tridimensionnel selon l'invention représenté à l'état dissocié ;
- la figure 3 est une vue de détail de la partie encerclée sur la figure 1 ;
- la figure 4 est une vue de détail de la partie distale encerclée sur la figure 2 ;
- la figure 5 est une vue de dessus d'un élément unitaire tridimensionnel selon l'invention représenté à l'état assemblé ;
- la figure 6 est une vue en coupe verticale selon l'axe de coupe VI-VI de la figure 5 d'un élément unitaire tridimensionnel selon l'invention représenté à l'état assemblé ;
- la figure 7 est une vue en coupe verticale selon l'axe de coupe VII-VII de la figure 5 d'un élément unitaire tridimensionnel selon l'invention représenté à l'état assemblé ;
- la figure 8 est une vue de détail de la partie centrale encerclée sur la figure 2 ;
- la figure 9 est une vue de détail de la partie centrale encerclée sur la figure 5 ; et
- la figure 10 est une vue schématique de profil d'un bassin de rétention des eaux de pluie en cours de remplissage par une multitude d'éléments unitaires tridimensionnels préassemblés selon l'invention.

### Mode(s) de réalisation de l'invention

Les éléments structurellement et fonctionnellement identiques présents sur plusieurs figures distinctes, sont affectés d'une même référence numérique ou alphanumérique.

Par supérieur ou inférieur, dessus ou dessous, on se référera à l'orientation adoptée sur les figures par l'élément unitaire tridimensionnel selon l'invention et ses moyens constitutifs.

L'élément unitaire tridimensionnel (1) selon l'invention est destiné à former une masse poreuse (2) en vue de constituer un bassin (3) d'infiltration, de rétention et/ou de stockage des eaux de pluie par l'amoncellement en vrac de plusieurs éléments unitaires tridimensionnels (1) tel que cela est représenté sur la figure 10.

Tel que représenté sur la figure 1, l'élément unitaire tridimensionnel (1) est de forme sphérique. La forme sphérique est en effet la mieux adaptée pour résister à la compression, et elle permet aux éléments unitaires tridimensionnels (1) de s'adapter naturellement à la forme du bassin (3) creusé lorsqu'ils sont versés en vrac dans celui-ci.

Afin d'offrir un rapport optimal entre la taille et la résistance à la compression, l'élément unitaire tridimensionnel (1) présente préférentiellement un diamètre compris entre 250 et 500 millimètres, et plus préférentiellement un diamètre d'environ 350 millimètres.

Chaque élément unitaire tridimensionnel (1) comprend deux demi-sphères (4) creuses assemblées en une sphère au moyen d'une pièce de fixation (5) disposée entre les deux demi-sphères (4). L'élément unitaire tridimensionnel (1) est préférentiellement fabriqué en matière plastique.

Les deux demi-sphères (4) d'un même élément unitaire tridimensionnel (1) sont préférentiellement identiques.

Chaque demi-sphère (4) présente une face ouverte (6) délimitée par un pourtour (7).

Des ouvertures traversantes (8) sont aménagées dans la face externe (9) hémisphérique de chaque demi-sphère (4), notamment afin d'en alléger la structure et de permettre le passage de l'eau.

La surface externe totale des ouvertures traversantes (8) des deux demi-sphères (4) creuses, lorsqu'elles sont assemblées, représente plus de 50%, préférentiellement plus de 70% et plus préférentiellement plus de 90% de la surface externe globale de l'élément unitaire tridimensionnel (1).

La pièce de fixation (5) adopte la forme générale d'un disque circulaire ayant sensiblement le même centre que l'élément unitaire tridimensionnel (1).

Le pourtour externe (10) de la pièce de fixation (5) peut présenter un diamètre égal à celui de l'élément unitaire tridimensionnel (1), dans le cas par exemple où chacune des demi-sphères (4) vient se monter par son pourtour (7) sur les faces supérieure et inférieure de la pièce de fixation (5).

Tel que représenté sur la figure 1, le pourtour externe (10) de la pièce de fixation (5) peut présenter un diamètre inférieur à celui de l'élément unitaire tridimensionnel (1), dans le cas par exemple où le pourtour (7) de chacune des demi-sphères (4) vient en contact mutuel avec le pourtour (7) de la demi-sphère (4) en regard, le pourtour externe (10) de la pièce de fixation (5) venant par exemple en contact contre la face interne du pourtour (7) de chaque demi-sphère (4)
Au niveau de leur pourtour (7) délimitant sa face ouverte (6), chaque demi-sphère (4) comporte préférentiellement une pièce annulaire (11) pouvant servir à l'assemblage des deux demi-sphères (4) et offrant une meilleure rigidité au niveau dudit pourtour (7).

Ainsi, les deux demi-sphères (4) peuvent être mutuellement assemblées en joignant directement leur pièce annulaire (11) respective, ou en assemblant ces pièces annulaires (11) par l'intermédiaire de la pièce de fixation (5) qui se trouve alors intercalée entre les deux demi-sphères (4).

Chaque pièce annulaire (11) est préférentiellement d'une seule pièce avec la demi-sphère (4) sur laquelle elle est prévue.

Les deux demi-sphères (4) et la pièce de fixation (5) sont préférentiellement assemblées par clipsage, ou par tout autre moyen permettant d'assembler rapidement et facilement les deux demi-sphères (4) et la pièce de fixation (5).

Dans ce but, les deux demi-sphères (4) et la pièce de fixation (5) peuvent comporter des organes de fixation complémentaires destinés à coopérer pour assembler les deux demi-sphères (4) et la pièce de fixation (5).

Selon un mode de réalisation préféré de l'invention représenté sur les figures 1 à 7 et 9, en vue de ce clipsage, la pièce de fixation (5) comprend au moins deux paires d'ergots de clipsage (12) sur son pourtour externe (voir figure 4), chaque paire d'ergots de clipsage (12) étant prévue pour enserrer les pièces annulaires (11) des demi-sphères (4) lorsque celles-ci sont mutuellement assemblées avec la pièce de fixation (5) (voir figure 3).

Sur ces figures, les ergots de clipsage (12) viennent enserrer les deux pièces annulaires (11) par le dessus et par le dessous, alors que les pièces annulaires (11) des demi-sphères (4) viennent s'appuyer par leur face interne contre le pourtour externe (10) de la pièce de fixation (5). Dans ce cas notamment, le diamètre externe de la pièce de fixation (5) est sensiblement égal au diamètre interne de la pièce annulaire (11) de chaque demi-sphère (4).

Ce mode de clipsage est préféré en ce qu'il est facile et rapide à mettre en œuvre et à contrôler. En outre, les extrémités libres des ergots de clipsage (12) étant en retrait par rapport à la face externe des pièces annulaires (11), ils sont protégés et les demi-sphères (4) ne peuvent pas être accidentellement désassemblées, notamment lors du choc mutuel des éléments unitaires tridimensionnels (1).

Bien entendu, l'homme du métier peut utiliser d'autres moyens de clipsage permettant d'assembler deux demi-sphères (4) selon l'invention.

Selon un mode de réalisation préféré de l'invention, chaque demi-sphère (4) comporte un cône (13) central creux comportant une base (14) de plus grand diamètre à partir de laquelle s'étend une partie distale effilée (15), ledit cône (13) se prolongeant vers l'intérieur de la demi-sphère (4) de telle sorte que lorsque les deux demi-sphères (4) sont assemblées avec la pièce de fixation (5), les parties distales effilées (15) de chacun des deux cônes (13) se trouvent en appui, soit en contact mutuel, soit contre la pièce de fixation (5) (voir figures 6 et 7), sensiblement au centre de l'élément unitaire tridimensionnel (1).

Par l'appui de leur partie distale effilée (15), que ce soit directement ou par l'intermédiaire de la pièce de fixation (5), ces deux cônes (13) offrent une excellente résistance à la compression dans l'axe desdits cônes (13) pour l'élément unitaire tridimensionnel (1) selon l'invention.

Le cône (13) de chaque demi-sphère (4) est préférentiellement d'une seule pièce avec celle-ci.

Selon un mode de réalisation préféré de l'invention, chaque demi-sphère (4) est solidarisée à la pièce annulaire (11) par des nervures de renfort (16) qui s'étendent radialement à partir du cône (13) central.

Ces nervures de renfort (16) délimitent préférentiellement les ouvertures traversantes (8) de la face externe (9) hémisphérique de chaque demi-sphère (4). Ce sont alors ces nervures de renfort (16) qui donnent sa forme hémisphérique à chaque demi-sphère (4).

Selon un mode de réalisation préféré de l'invention, la pièce de fixation (5) comprend une pièce centrale (17) solidarisée au pourtour externe (10) par des structures radiales de renfort (18) qui s'étendent radialement à partir de ladite pièce centrale (17).

Cette pièce centrale (17) est représentée en détail sur la figure 8.

La pièce centrale (17), le pourtour externe (10) et les structures radiales de renfort (18) sont préférentiellement d'une seule pièce avec la pièce de fixation (5).

Selon un mode de réalisation préféré de l'invention représenté sur les figures 1, 2 et 6 à 8, la pièce centrale (17) est une bague de centrage (19) dont la partie creuse (20), traversante ou non, est prévue pour loger et centrer les parties distales effilées (15) de chacun des deux cônes (13).

La pièce de fixation (5) présente préférentiellement des ouvertures traversantes (21) permettant de l'alléger et de permettre le passage de l'eau.

Comme évoqué précédemment, l'élément unitaire tridimensionnel (1) selon l'invention est destiné à former une masse poreuse (2) en vue de constituer un bassin (3) d'infiltration, de rétention et/ou de stockage des eaux de pluie par l'amoncellement en vrac de plusieurs éléments unitaires tridimensionnels (1).

Le procédé de création d'un bassin (3) d'infiltration, de rétention et/ou de stockage des eaux de pluie au moyen d'éléments unitaires tridimensionnels (1) selon l'invention comprend les étapes successives suivantes :
a) creusage d'un bassin (3) ;
b) disposition d'un liner (22) dans le fond du bassin (3) ;
c) assemblage et déversement en vrac dans le bassin (3) de plusieurs éléments unitaires tridimensionnels (1) selon l'invention ;
d) recouvrement des éléments unitaires tridimensionnels (1) avec un liner ; et
e) recouvrement des éléments unitaires tridimensionnels (1) avec un matériau de comblement (23).

Le déversement en vrac dans le bassin (3) de plusieurs éléments unitaires tridimensionnels (1) assemblés est représenté de manière schématique sur la figure 10.

Le matériau de comblement (23) est généralement de la terre ou du sable.

Il est évident que la présente description ne se limite pas aux exemples explicitement décrits, mais comprend également d'autres modes de réalisation et/ou de mise en œuvre. Ainsi, une caractéristique technique décrite peut être remplacée par une caractéristique technique équivalente sans sortir du cadre de la présente invention tel que défini par les revendications annexées et une étape décrite de mise en œuvre du procédé peut être remplacée par une étape équivalente sans sortir du cadre de l'invention tel que défini par les revendications.

## Revendications

1. Elément unitaire tridimensionnel (1), destiné à former une masse poreuse (2) en vue de constituer un bassin (3) d'infiltration, de rétention et/ou de stockage des eaux de pluie par l'amoncellement en vrac de plusieurs éléments unitaires tridimensionnels (1), l'élément unitaire tridimensionnel étant de forme sphérique et comprenant:
• deux demi-sphères (4) creuses, chaque demi-sphère (4) comportant un pourtour délimitant une face ouverte et et chaque demi-sphère (4) comportant une face externe (9) hémisphérique présentant des ouvertures traversantes (8) ; et
• une pièce de fixation (5) disposée entre les deux demi-sphères (4) et présentant un pourtour externe circulaire, ladite pièce de fixation (5) ayant sensiblement le même centre que l'élément unitaire tridimensionnel ;
dans lequel les deux demi-sphères (4) sont prévues pour être mutuellement assemblées au niveau du pourtour de leur face ouverte par la pièce de fixation (5) ; **caractérisé en ce que:**
• chaque demi-sphère (4) comporte un cône (13) central creux comportant une base de plus grand diamètre à partir de laquelle s'étend une partie distale effilée (15), ledit cône (13) se prolongeant vers l'intérieur de la demi-sphère (4) de telle sorte que lorsque les deux demi-sphères (4) sont assemblées avec la pièce de fixation (5), les parties distales effilées (15) de chacun des deux cônes (13) se trouvent en appui, soit en contact mutuel, soit contre la pièce de fixation (5), sensiblement au centre de l'élément unitaire tridimensionnel (1).

2. Elément unitaire tridimensionnel (1) selon la revendication 1, **caractérisé en ce que** le cône (13) central creux de chaque demi-sphère (4) est d'une seule pièce avec la demi-sphère (4).

3. Elément unitaire tridimensionnel (1) selon la revendication 1 ou 2 **caractérisé en ce que** chaque demi-sphère (4) comporte une pièce annulaire (11) sur le pourtour délimitant la face ouverte, cette pièce annulaire (11) étant d'une seule pièce avec la demi-sphère (4).

4. Elément unitaire tridimensionnel (1) selon la revendication 3, **caractérisé en ce que** le cône (13) de chaque demi-sphère (4) est solidarisé à la pièce annulaire (11) par des nervures de renfort (16) qui s'étendent radialement à partir du cône (13) central.

5. Elément unitaire tridimensionnel (1) selon l'une quelconque des revendications précédentes, **caractérisé en ce que** la surface externe totale des ouvertures traversantes (8) des deux demi-sphères (4) creuses représente plus de 50%, préférentiellement plus de 70% et plus préférentiellement plus de 90% de la surface externe globale de l'élément unitaire tridimensionnel (1).

6. Elément unitaire tridimensionnel (1) selon l'une quelconque des revendications précédentes, **caractérisé en ce que** les deux demi-sphères (4) et la pièce de fixation (5) sont assemblées par clipsage.

7. Elément unitaire tridimensionnel (1) selon les revendications 3 et 6, **caractérisé en ce que** la pièce de fixation (5) comprend au moins deux paires d'ergots de clipsage (12) sur son pourtour externe, chaque paire d'ergots de clipsage (12) étant prévue pour enserrer les pièces annulaires (11) des demi-sphères (4) lorsque les demi-sphères (4) sont mutuellement assemblées avec la pièce de fixation.

8. Elément unitaire tridimensionnel (1) selon la revendication 3, **caractérisé en ce que** le diamètre externe de la pièce de fixation (5) est sensiblement égal au diamètre interne de la pièce annulaire (11) de chaque demi-sphère (4).

9. Elément unitaire tridimensionnel (1) selon l'une quelconque des revendications précédentes, **caractérisé en ce que** la pièce de fixation (5) comprend une pièce centrale (17) solidarisée au pourtour externe par des structures radiales de renfort (18) qui s'étendent radialement à partir de ladite pièce centrale (17).

10. Elément unitaire tridimensionnel (1) selon la revendication 9, **caractérisé en ce que** la pièce centrale (17), le pourtour externe et les structures radiales de renfort (18) de la pièce de fixation (5) sont d'une seule pièce.

11. Elément unitaire tridimensionnel (1) selon la revendication 9, **caractérisé en ce que** la pièce centrale (17) est une bague de centrage (19) dont la partie creuse est prévue pour loger et centrer les parties distales effilées (15) de chacun des deux cônes (13).

12. Elément unitaire tridimensionnel (1) selon l'une quelconque des revendications précédentes, **caractérisé en ce que** les deux demi-sphères (4) et la pièce de fixation (5) sont en matière plastique.

13. Elément unitaire tridimensionnel (1) selon l'une quelconque des revendications précédentes, **caractérisé en ce que** les deux demi-sphères (4) sont identiques.

14. Elément unitaire tridimensionnel (1) selon l'une quelconque des revendications précédentes, **caractérisé en ce que** la pièce de fixation (5) présente des ouvertures traversantes (21).

15. Procédé de création d'un bassin (3) d'infiltration, de rétention et/ou de stockage des eaux de pluie, **caractérisé en ce qu'**il comprend les étapes successives suivantes :
a) creusage d'un bassin (3) ;
b) disposition d'un liner (22) dans le fond du bassin (3) ;
c) assemblage et déversement en vrac dans le bassin (3) de plusieurs éléments unitaires tridimensionnels (1) selon l'une quelconque des revendications précédentes ;
d) recouvrement des éléments unitaires tridimensionnels (1) avec un liner ; et
e) recouvrement des éléments unitaires tridimensionnels (1) avec un matériau de comblement (23).

## Patentansprüche

1. Dreidimensionales einheitliches Element (1), das dazu bestimmt ist, eine poröse Masse (2) zu bilden, um ein Becken (3) für die Versickerung, den Rückhalt und/oder die Speicherung von Regenwasser durch Anhäufung mehrerer dreidimensionaler einheitlicher Elemente (1) zu erstellen, wobei das dreidimensionale einheitliche Element eine sphärische Form hat und Folgendes umfasst:
• zwei hohle Halbkugeln (4), wobei jede Halbkugel (4) einen Umfang aufweist, der eine offene Fläche begrenzt, und jede Halbkugel (4) eine halbkugelförmige Außenfläche (9) mit Durchgangsöffnungen (8) aufweist; und
• ein Befestigungsteil (5), das zwischen den beiden Halbkugeln (4) angeordnet ist und einen kreisförmigen Außenumfang hat, wobei das Befestigungsteil (5) im Wesentlichen den gleichen Mittelpunkt wie das dreidimensionale einheitliche Element hat;
wobei vorgesehen ist, dass die beiden Halbkugeln (4) auf der Höhe des Umfangs ihrer offenen Fläche durch das Befestigungsteil (5) miteinander verbunden werden können;
**dadurch gekennzeichnet, dass**:
• jede Halbkugel (4) einen hohlen zentralen Konus (13) mit einer Basis größeren Durchmessers aufweist, von der sich ein verjüngter distaler Abschnitt (15) erstreckt, wobei sich der Konus (13) von der Halbkugel (4) nach innen erstreckt, so dass, wenn die beiden Halbkugeln (4) mit dem Befestigungsteil (5) zusammengesetzt sind, die verjüngten distalen Abschnitte (15) jedes der beiden Konen (13) entweder in gegenseitigem Kontakt oder gegen das Befestigungsstück (5) im Wesentlichen in der Mitte des dreidimensionalen einheitlichen Elements (1) anliegen.

2. Dreidimensionales einheitliches Element (1) gemäß Anspruch 1, **dadurch gekennzeichnet, dass** der hohle zentrale Konus (13) jeder Halbkugel (4) mit der Halbkugel (4) einstückig ist.

3. Dreidimensionales einheitliches Element (1) gemäß Anspruch 1 oder 2, **dadurch gekennzeichnet, dass** jede Halbkugel (4) am Umfang ein ringförmiges Teil (11) aufweist, das die offene Fläche begrenzt, wobei dieses ringförmige Teil (11) mit der Halbkugel (4) einstückig ist.

4. Dreidimensionales einheitliches Element (1) gemäß Anspruch 3, **dadurch gekennzeichnet, dass** der Konus (13) jeder Halbkugel (4) an dem ringförmigen Teil (11) durch Verstärkungsrippen (16) befestigt ist, die sich radial von dem zentralen Konus (13) aus erstrecken.

5. Dreidimensionales einheitliches Element (1) gemäß einem der vorstehenden Ansprüche, **dadurch gekennzeichnet, dass** die gesamte äußere Oberfläche der Durchgangsöffnungen (8) der beiden hohlen Halbkugeln (4) mehr als 50%, vorzugsweise mehr als 70% und noch bevorzugter mehr als 90% der gesamten äußeren Oberfläche des dreidimensionalen einheitlichen Elements (1) ausmacht.

6. Dreidimensionales einheitliches Element (1) gemäß einem der vorstehenden Ansprüche, **dadurch gekennzeichnet, dass** die beiden Halbkugeln (4) und das Befestigungsteil (5) durch Aufschnappen bzw. -Klipsen zusammengefügt sind.

7. Dreidimensionales einheitliches Element (1) gemäß den Ansprüchen 3 und 6, **dadurch gekennzeichnet, dass** das Befestigungsteil (5) an seinem Außenumfang mindestens zwei Paare von Einrastnasen (12) aufweist, wobei jedes Paar Einrastnasen (12) zum Festklemmen der ringförmigen Teile (11) der Halbkugeln (4) vorgesehen ist, wenn die Halbkugeln (4) mit dem Befestigungsteil zusammengefügt sind.

8. Dreidimensionales einheitliches Element (1) gemäß Anspruch 3, **dadurch gekennzeichnet, dass** der Außendurchmesser des Befestigungsteils (5) im Wesentlichen gleich dem Innendurchmesser des ringförmigen Teils (11) jeder Halbkugel (4) ist.

9. Dreidimensionales einheitliches Element (1) gemäß einem der vorstehenden Ansprüche, **dadurch gekennzeichnet, dass** das Befestigungsteil (5) einen zentralen Teil (17) umfasst, der am äußeren Umfang durch radiale Verstärkungsstrukturen (18) befestigt ist, die sich radial von diesem zentralen Teil (17) aus erstrecken.

10. Dreidimensionales einheitliches Element (1) gemäß Anspruch 9, **dadurch gekennzeichnet, dass** der zentrale Teil (17), der Außenumfang und die radialen Verstärkungsstrukturen (18) des Befestigungsteils (5) aus einem Stück bestehen.

11. Dreidimensionales einheitliches Element (1) gemäß Anspruch 9, **dadurch gekennzeichnet, dass** der zentrale Teil (17) ein Zentrierring (19) ist, dessen hohler Teil vorgesehen ist, um die sich verjüngenden distalen Abschnitte (15) jedes der beiden Konen (13) aufzunehmen und zu zentrieren.

12. Dreidimensionales einheitliches Element (1) gemäß einem der vorstehenden Ansprüche, **dadurch gekennzeichnet, dass** die beiden Halbkugeln (4) und das Befestigungsteil (5) aus Kunststoff hergestellt sind.

13. Dreidimensionales einheitliches Element (1) gemäß einem der vorstehenden Ansprüche, **dadurch gekennzeichnet, dass** die beiden Halbkugeln (4) identisch sind.

14. Dreidimensionales einheitliches Element (1) gemäß einem der vorstehenden Ansprüche, **dadurch gekennzeichnet, dass** das Befestigungsteil (5) Durchgangsöffnungen (21) aufweist.

15. Verfahren zur Herstellung eines Beckens (3) für die Versickerung, den Rückhalt und/oder die Speicherung von Regenwasser, **dadurch gekennzeichnet, dass** es die folgenden aufeinanderfolgenden Schritte umfasst:
a) Ausheben eines Beckens (3);
b) Anordnung eines Liners (22) auf dem Boden des Beckens (3);
c) Zusammenbau und Befüllung des Beckens (3) mit einer Vielzahl von dreidimensionalen einheitlichen Elementen (1) gemäß einem der vorstehenden Ansprüche;
d) Bedecken der dreidimensionalen einheitlichen Elemente (1) mit einem Liner; und
e) Abdeckung der dreidimensionalen einheitlichen Elemente (1) mit einem Füllmaterial (23).

## Claims

1. A three-dimensional elementary unit (1) designed to form a porous mass (2) with a view to constituting a rainwater soakaway, retention, and/or storage pit or basin (3) by loosely piling up a plurality of three-dimensional elementary units (1), the three-dimensional elementary unit being spherical in shape and comprising:
• two hollow half-spheres (4), each half-sphere (4) having a periphery defining an open face, and each half-sphere (4) having a hemispherical outer face (9) having through openings (8); and
• a fastening piece (5) disposed between the two half-spheres (4) and having a circular outer periphery, said fastening piece (5) having substantially the same center as the three-dimensional elementary unit;
in which three-dimensional elementary unit the two half-spheres (4) are designed to be assembled together at the peripheries of their open faces by the fastening piece (5);
said three-dimensional elementary unit being **characterized in that**:
• each half-sphere (4) includes a hollow central cone (13) having a larger-diameter base from which a tapering distal portion (15) extends, said cone (13) extending towards the inside of the half-sphere (4) in such a manner that when the two half-spheres (4) are assembled together with the fastening piece (5), the tapering distal portions (15) of the respective ones of the two cones (13) are in mutual abutment, either by being in mutual contact, or by being in abutment against the fastening piece (5), substantially in the center of the three-dimensional elementary unit (1).

2. A three-dimensional elementary unit (1) according to claim 1, **characterized in that** the hollow central cone (13) of each half-sphere (4) is made integrally in one piece with the half-sphere (4).

3. A three-dimensional elementary unit (1) according to claim 1 or claim 2, **characterized in that** each half-sphere (4) includes an annular piece (11) around its periphery that defines its open face, said annular piece (11) being formed integrally in one piece with the half-sphere (4).

4. A three-dimensional elementary unit (1) according to claim 3, **characterized in that** the cone (13) of each half-sphere (4) is secured to the annular piece (11) by reinforcing ribs (16) that extend radially from the central cone (13).

5. A three-dimensional elementary unit (1) according to any preceding claim, **characterized in that** the total outer surface area of the through openings (8) in the hollow half-spheres (4) represents more than 50%, preferably more than 70%, and more preferably more than 90% of the overall outer surface area of the three-dimensional elementary unit (1).

6. A three-dimensional elementary unit (1) according to any preceding claim, **characterized in that** the two half-spheres (4) and the fastening piece (5) are assembled together by snap-fastening.

7. A three-dimensional elementary unit (1) according to claims 3 and 6, **characterized in that** the fastening piece (5) is provided with at least two pairs of snap-fastening catches (12) on its outer periphery, each pair of snap-fastening catches (12) being designed to clamp the annular pieces (11) of the half-spheres (4) together when the half-spheres (4) are assembled together with the fastening piece.

8. A three-dimensional elementary unit (1) according to claim 3, **characterized in that** the outside diameter of the fastening piece (5) is substantially equal to the inside diameter of the annular piece (11) of each half-sphere (4).

9. A three-dimensional elementary unit (1) according to any preceding claim, **characterized in that** the fastening piece (5) includes a central piece (17) that is secured to the outer periphery by radial reinforcing structures (18) that extend radially from said central piece (17).

10. A three-dimensional elementary unit (1) according to claim 9, **characterized in that** the central piece (17), the outer periphery and the radial reinforcing structures (18) of the fastening piece (5) are made integrally in one piece.

11. A three-dimensional elementary unit (1) according to claim 9, **characterized in that** the central piece (17) is a centering ring (19), the hollow portion of which is designed to receive and to center the tapering distal portions (15) of each of the two cones (13).

12. A three-dimensional elementary unit (1) according to any preceding claim, **characterized in that** the two half-spheres (4) and the fastening piece (5) are made of a plastics material.

13. A three-dimensional elementary unit (1) according to any preceding claim, **characterized in that** the two half-spheres (4) are identical.

14. A three-dimensional elementary unit (1) according to any preceding claim, **characterized in that** the fastening piece (5) has through openings (21).

15. A method of creating a rainwater soakaway, retention and/or storage pit or basin (3), said method being **characterized in that** it comprises the following successive steps:
a) digging a pit or basin (3);
b) placing a liner (22) in the pit or basin (3);
c) assembling a plurality of three-dimensional elementary units (1) according to any preceding claim and pouring them loosely into the pit or basin (3);
d) covering the three-dimensional elementary units (1) with a liner or wrap; and
e) covering the three-dimensional elementary units (1) with backfill material (23).
